# EUROPÄISCHE PATENTSCHRIFT

(11) **EP 4 555 175 B1**
(45) Veröffentlichungstag und Bekanntmachung des Hinweises auf die Patenterteilung: **17.06.2026**
(21) Anmeldenummer: 23772218.6
(22) Anmeldetag: 15.09.2023
(51) Int. Cl.: E05D 15/10, E05F 5/00, E05F 1/16

(54) **SCHIEBETÜRENBESCHLAG UND EIN MÖBEL MIT EINEM SOLCHEN SCHIEBETÜRENBESCHLAG**
SLIDING DOOR FITTING AND AN ITEM OF FURNITURE HAVING SUCH A SLIDING DOOR FITTING
FERRURE DE PORTE COULISSANTE ET MEUBLE DOTÉ D'UNE TELLE FERRURE DE PORTE COULISSANTE

(30) Priorität: 16.09.2022 DE 202022105235 U
(43) Veröffentlichungstag der Anmeldung: 21.05.2025
(73) Patentinhaber: Häfele SE & Co KG, 72202 Nagold (DE)
(72) Erfinder: GERA, Szabolcs Antal, 2051 Biatorbágy (HU); BARTOSS, Lajos, 1102 Budapest (HU)
(74) Vertreter: Kohler Schmid Möbus Patentanwälte
(86) Internationale Anmeldenummer: PCT/EP2023/075407
(87) Internationale Veröffentlichungsnummer: WO 2024/056846

(56) Entgegenhaltungen:
- EP-A1- 3 581 746
- WO-A1-2014/081088
- WO-A1-2018/065871
- DE-U1- 202012 002 884

## Beschreibung

Die vorliegende Erfindung betrifft einen Schiebetürenbeschlag zum Führen einer Schiebetüre gemäß dem Oberbegriff von Anspruch 1 und ein Möbel mit einem solchen Schiebetürenbeschlag.

Ein solcher Schiebetürenbeschlag ist beispielsweise durch die WO 2018/065871 A1 bekannt geworden.

Einem Schiebetürenbeschlag für ein Möbel kommt die Aufgabe zu, die Bewegung der Schiebetür von einer ersten Position, in der die Schiebetür geöffnet und das Möbel zugänglich ist, hin zu einer zweiten Position, in der die Schiebetür geschlossen ist und das Möbel verschlossen ist, zu führen. Zudem können Schiebetürenbeschläge die Aufgabe übernehmen, die Schiebetüre zu tragen und dabei die auf die Schiebetür wirkende Gewichtskraft abzustützen.

Bei der eingangs genannten WO 2018/065871 A1 bewegt sich ein Teil eines Führungselements, welches mit der Schiebetür verbunden ist, in einer Nut im Innern eines Überführungselements, die eine Rolle von der Führungsschiene abhebt und es der Rolle ermöglicht, sich auf der Führungsschiene zu bewegen oder sich von ihr zu entfernen, ohne Reibung oder Stöße zu verursachen.

Aus der DE 3731123 A1 ist ein Schiebetürenbeschlag zum Führen einer Schiebetüre eines Schrankes bekannt, mit einer oberen Führung, die aus zwei zueinander symmetrischen Teilen besteht, und eine vordere und eine hintere Schiene umfasst. An einem der Schrankseite zugewandten Ende der hinteren Schiene sind gefederte Anschlagelemente angeordnet.

Hiervon ausgehend liegt der vorliegenden Erfindung die Aufgabe zu Grunde einen Schiebetürenbeschlag zum Führen einer Schiebetüre bereitzustellen, der eine bauraumeffizienten Aufbau aufweist, sowie ein Möbel mit einem solchen Schiebetürenbeschlag.

Zur Lösung der der Erfindung zu Grunde liegenden Aufgabe wird ein Schiebetürenbeschlag zum Führen einer ersten Schiebetüre mit den Merkmalen von Anspruch 1 vorgeschlagen.

Bei dem erfinderischen Schiebetürenbeschlag wird somit die Dämpfungskraft der Dämpfereinheit im Bereich des Mittenabschnitts zunächst auf das erste Führungselement übertragen. Im Weiteren ist die Dämpferkraft von dem ersten Führungselement auf das zweite Führungselement übertragbar. Die Übertragung der Dämpferkraft von dem ersten Führungselement auf das zweite Führungselement kann über die Schiebetüre oder über ein separates Verbindungselement erfolgen. Der Kraftfluss erfolgt somit von der ersten Dämpfereinheit über das erste Führungselement hin zu dem zweiten Führungselement. Die erste Dämpfereinheit ist somit auch zum Dämpfen einer Bewegung des zweiten Führungselements von der zweiten Offenposition in die zweite Schließposition ausgestaltet.

Bei dem erfinderischen Schiebetürenbeschlag weist die Führungsanordnung ein Zentralmodul und ein erstes Endmodul auf. Das Zentralmodul kann den Mittenabschnitt der Führungsanordnung und das erste Endmodul den ersten Endabschnitt der Führungsanordnung bilden. Das Zentralmodul umfasst die erste Dämpfereinheit. Insbesondere kann die erste Dämpfereinheit in das Zentralmodul integriert sein. In das Zentralmodul kann somit der Mittenabschnitt der Führungsanordnung zusammen mit der ersten Dämpfereinheit integriert sein.

Bei dem erfinderischen Schiebetürenbeschlag umfasst das Zentralmodul ein erstes Überführungselement, das zwischen einer Einzugsstellung und einer Ausschubstellung verstellbar ist. Dabei kann das erste Führungselement in der Einzugsstellung des ersten Überführungselements in der ersten Schließposition gehalten sein. In der Ausschubstellung des ersten Überführungselements kann das erste Führungselement auf der Führungsanordnung in Richtung der ersten Offenposition verschiebbar angeordnet sein. In der Ausschubstellung des ersten Überführungselements kann das zweite Führungselement auf dem ersten Endmodul von der zweiten Schließposition in Richtung der zweiten Offenposition verschiebbar angeordnet sein. Die erste Dämpfereinheit kann mit dem ersten Überführungselement verbunden sein.

Das Zentralmodul kann ein Gehäuse umfassen. Das erste Überführungselement kann in oder an dem Gehäuse geführt sein. Die erste Dämpfereinheit kann zumindest teilweise in dem Gehäuse integriert sein.

In einer möglichen Ausführungsform kann das zweite Führungselement in der zweiten Offenposition von dem Zentralmodul geführt und/oder getragen werden.

In einer möglichen Ausführungsform kann das Zentralmodul respektive der Mittenabschnitt zumindest teilweise in einer Mittenebene der Führungsanordnung, insbesondere einer Symmetrieebene der Führungsanordnung, angeordnet sein. Als Mittenebene soll die Ebenen verstanden werden, die die Längserstreckung des Schiebetürenbeschlags in gleichlange Teile unterteilt.

In einer möglichen Ausführungsform kann der Schiebetürenbeschlag ein drittes Führungselement und ein viertes Führungselement umfassen, die jeweils mit einer zweiten Schiebetüre verbindbar sind. Dabei kann die Führungsanordnung derart ausgestaltet sein, dass das dritte Führungselement von einer dritten Schließposition in eine dritte Offenposition führbar ist und das vierte Führungselement von einer vierten Schließposition in eine vierte Offenposition führbar ist. Die dritte Schließposition des dritten Führungselementes kann im Bereich des Mittenabschnitts angeordnet sein. Die vierte Schließposition des vierten Führungselementes kann im Bereich des zweiten Endabschnitts angeordnet sein.

Die Führungsanordnung kann dabei ein zweites Endmodul aufweisen, das den zweiten Endabschnitt der Führungsanordnung bildet und zumindest mittelbar, insbesondere lösbar, mit dem Zentralmodul verbunden ist. Das vierte Führungselement kann auf dem zweiten Endmodul von der vierten Schließposition in Richtung der vierten Offenposition verschiebbar sein.

Das Zentralmodul kann ein zweites Überführungselement umfassen, das zwischen einer Einzugsstellung und einer Ausschubstellung verstellbar ist, wobei das dritte Führungselement in der Einzugsstellung des zweiten Überführungselements in der dritten Schließposition gehalten ist und in der Ausschubstellung des zweiten Überführungselements auf der Führungsanordnung in Richtung der dritten Offenposition verschiebbar angeordnet ist. Die zweite Dämpfereinheit kann mit dem zweiten Überführungselement mittelbar oder unmittelbar verbunden sein.

In einer weiteren Ausführungsform kann eine zweite Dämpfereinheit zum Dämpfen einer Bewegung des dritten Führungselements von der dritten Offenposition in die dritte Schließposition vorgesehen sein, wobei eine Dämpfungskraft der zweiten Dämpfereinheit über das dritte Führungselement auf das vierte Führungselement übertragbar ist.

Das zweite Überführungselement kann in oder an dem Gehäuse des Zentralmoduls geführt sein. Die zweite Dämpfereinheit kann zumindest teilweise in das Gehäuse des Zentralmoduls integriert sein. In das Zentralmodul kann somit der Mittenabschnitt der Führungsanordnung zusammen mit der ersten Dämpfereinheit und/oder der zweiten Dämpfereinheit integriert sein.

Die erste Dämpfereinheit und/oder die zweite Dämpfereinheit können als ein hydraulischer Dämpfer, ein pneumatischer Dämpfer oder ein Reibungsdämpfer, insbesondere als ein Teleskopdämpfer, ausgestaltet sein.

In einer weiteren möglichen Ausführungsform kann das zweite Endmodul ein Gehäuse umfassen, das einen Bahnabschnitt der Führungsanordnung aufweist, auf dem das erste Führungselement in der ersten Offenposition angeordnet ist. In dem Gehäuse des zweiten Endmoduls kann eine erste Dämpferanordnung zum Dämpfen einer Bewegung des ersten Führungselements von der ersten Schließposition in die erste Offenposition integriert sein. In das zweite Endmodul kann somit der zweite Endabschnitt der Führungsanordnung zusammen mit der ersten Dämpferanordnung integriert sein. Eine Dämpfungskraft der ersten Dämpferanordnung kann über das erste Führungselement auf das zweite Führungselement übertragbar sein.

In einer möglichen Ausführungsform kann das erste Endmodul ein Gehäuse umfassen, das einen Bahnabschnitt der Führungsanordnung aufweist, auf dem das dritte Führungselement in der dritten Offenposition angeordnet ist. In dem Gehäuse kann eine zweite Dämpferanordnung zum Dämpfen einer Bewegung des dritten Führungselements von der dritten Schließposition in die dritte Offenposition integriert sein. In das erste Endmodul kann somit der erste Endabschnitt der Führungsanordnung zusammen mit der zweiten Dämpferanordnung integriert sein. Eine Dämpfungskraft der zweiten Dämpferanordnung kann über das dritte Führungselement auf das vierte Führungselement übertragbar sein.

Die erste Dämpferanordnung und/oder die zweite Dämpferanordnung können als eine Einzugs-Dämpfereinheit ausgestaltet sein.

Die der Erfindung zu Grunde liegende Aufgabe wird zudem durch ein Möbel gelöst, umfassend: einen Korpus und eine erste Schiebetüre und/oder eine zweite Schiebetüre , und einen Schiebetürenbeschlag nach einer zuvor beschrieben Art, der mit dem Korpus verbunden ist, wobei das erste Führungselement und das zweite Führungselement jeweils mit der ersten Schiebetüre verbunden sind und/oder das dritte Führungselement und das vierte Führungselement jeweils mit der zweiten Schiebetüre verbunden sind.

Die erste Schiebetüre verschließt dabei das Möbel, wenn das erste Führungselement in der ersten Schließposition und das zweite Führungselement in einer zweiten Schließposition angeordnet sind und die erste Schiebetüre macht das Möbel zugänglich, wenn das erste Führungselement in der ersten Offenposition und das zweite Führungselement in einer zweiten Offenposition angeordnet sind.

Die zweite Schiebetüre verschließt dabei das Möbel, wenn das dritte Führungselement in der dritten Schließposition und das vierte Führungselement in der dritten Schließposition angeordnet sind und die zweite Schiebetüre macht das Möbel zugänglich, wenn das dritte Führungselement in der dritten Offenposition und das vierte Führungselement in einer vierten Offenposition angeordnet sind.

Eine Ausführungsform des erfinderischen Schiebetürenbeschlags wird nachfolgend an Hand der Figurenzeichnungen beschrieben. Hierin zeigt
- Figur 1: eine Draufsicht von oben auf ein Möbel mit einer ersten Schiebetüre, einer zweiten Schiebetüre und einem erfindungsgemäßen Schiebetürenbeschlag, wobei beide Schiebetüren das Möbel verschließen;
- Figur 2: die Ansicht aus Figur 1, wobei die erste Schiebetüre in einer ersten teilweise geöffneten Position angeordnet ist;
- Figur 3: die Ansicht aus Figur 1, wobei die erste Schiebetüre in einer zweiten teilweise geöffneten Position angeordnet ist;
- Figur 4: die Ansicht aus Figur 1, wobei die erste Schiebetüre in einer vollständig geöffneten Position angeordnet ist;
- Figur 5: die Ansicht aus Figur 1, wobei die zweite Schiebetüre in einer ersten teilweise geöffneten Position angeordnet ist;
- Figur 6: die Ansicht aus Figur 1, wobei die zweite Schiebetüre in einer zweiten teilweise geöffneten Position angeordnet ist;
- Figur 7: die Ansicht aus Figur 1, wobei die zweite Schiebetüre in einer vollständig geöffneten Position angeordnet ist;
- Figur 8: eine Detaildarstellung des Zentralmoduls des Schiebetürenbeschlags aus Figur 1 ohne Abdeckung,
- Figur 9: eine Detaildarstellung des ersten Endmoduls des Schiebetürenbeschlags aus Figur 1;
- Figur 10: eine Detaildarstellung des zweiten Endmoduls des Schiebetürenbeschlags aus Figur 1;
- Figur 11: eine perspektivische Darstellung eines Schnittes durch das Zentralmodul entlang einer Längsachse der ersten Dämpfereinheit, wobei das erste Überführungselement in der Einzugsposition angeordnet ist; und
- Figur 12: eine perspektivische Darstellung eines Schnittes durch das Zentralmodul entlang einer Längsachse der ersten Dämpfereinheit, wobei das erste Überführungselement in der Ausschubposition angeordnet ist.

In den Figuren 1 bis 12, die nachfolgend gemeinsam beschrieben werden, ist ein Schiebetürenbeschlag 1 für ein Möbel 2 gezeigt. Der Schiebetürenbeschlag 1 ist im vorliegenden Fall mit der Oberseite eines Korpus 3 des Möbels 2 fest verbunden. Der Schiebetürenbeschlag 1 weist eine Führungsanordnung 9 auf, die dazu ausgestaltet ist, eine Schiebetürenanordnung zu führen und/oder zu tragen.

Die Schiebetürenanordnung umfasst vorliegend eine erste Schiebetüre 4 und eine zweite Schiebetüre 4'. An der ersten Schiebetüre 4 ist ein erstes Führungselement 5 über ein erstes Tragelement 6 und eine zweites Führungselement 7 über ein zweites Tragelement 8 befestigt. Das erste Führungselement 5 ist dabei über ein Lager auf dem ersten Tragelement 6 um eine Drehachse drehbar gelagert. Das zweite Führungselement 7 ist über ein Lager auf dem zweiten Tragelement 8 um eine Drehachse drehbar gelagert. An der zweiten Schiebetüre 4' ist ein drittes Führungselement 5' über ein drittes Tragelement 6' um eine Drehachse und eine viertes Führungselement 7' über ein viertes Tragelement 8' um eine Drehachse drehbar befestigt. Die Führungselemente 5, 5', 7, 7' können jeweils beispielweise in der Form einer Führungsrolle ausgestaltet sein.

Bei geschlossener ersten Schiebetüre 4 befindet sich das erste Führungselement 5 in einer ersten Schließposition und das zweite Führungselement 7 in einer zweiten Schließposition. Die erste Schiebetüre 4 verschließt somit das Möbel 2 bzw. den Teil des Möbels 2, der der ersten Schiebetüre 4 zugeordnet ist. Bei geöffneter ersten Schiebetüre 4 befindet sich das erste Führungselement 5 in einer ersten Offenposition und das zweite Führungselement 7 in einer zweiten Offenposition. Die erste Schiebetüre 4 macht somit das Möbel 2 bzw. den Teil des Möbels 2, der der ersten Schiebetüre 4 zugeordnet ist, zugänglich.

Bei geschlossener zweiter Schiebetüre 4' befindet sich das dritte Führungselement 5' in einer dritten Schließposition und das vierte Führungselement 7' in einer vierten Schließposition. Die zweite Schiebetüre 4' verschließt somit das Möbel 2 bzw. den Teil des Möbels 2, der der zweiten Schiebetüre 4' zugeordnet ist. Bei geöffneter zweiten Schiebetüre 4' befindet sich das dritte Führungselement 5' in einer dritten Offenposition und das vierte Führungselement 7' in einer vierten Offenposition. Die zweite Schiebetüre 4' macht somit das Möbel 2 bzw. den Teil des Möbels 2, der der zweiten Schiebetüre 4' zugeordnet ist, zugänglich.

Die Führungsanordnung 9 umfasst eine Schienenanordnung 10, die eine erste Führungsschiene 11 und eine zweite Führungsschiene 12 aufweist. Die erste Führungsschiene 11 ist zwischen den Schiebetüren 4, 4' und der zweiten Führungsschiene 12 angeordnet, sodass die erste Führungsschiene 11 auch als vordere Führungsschiene und die zweite Führungsschiene 12 als hintere Führungsschiene bezeichnet werden kann.

Die erste Führungsschiene 11 ist derart ausgestaltet, dass sowohl das mit der ersten Schiebetüre 4 verbundene erste Führungselement 5 auf einem ersten Führungspfad als auch das mit der zweiten Schiebetüre 4' verbundene dritte Führungselement 5' auf einem zweiten Führungspfad der ersten Führungsschiene 11 führbar ist.

Das mit der ersten Schiebetüre 4 verbundene erste Führungselement 5 kann dabei dem ersten Führungspfad zwischen erster Schließposition und erster Offenposition folgen. Hierzu weist die erste Führungsschiene 11 einen ersten Schließhalteabschnitt 13 auf, auf dem das erste Führungselement 5 in der ersten Schließposition angeordnet ist, einen ersten Öffnungshalteabschnitt 15, auf dem das erste Führungselement 5 in der ersten Offenposition angeordnet ist, und einen ersten Überführungsabschnitt 14, der den ersten Schließhalteabschnitt 13 und den ersten Öffnungshalteabschnitt 15 miteinander verbindet.

Das mit der zweiten Schiebetüre 4' verbundene dritte Führungselement 5' kann dem zweiten Führungspfad zwischen dritter Schließposition und dritter Offenposition folgen. Hierzu weist die erste Führungsschiene 11 einen zweiten Schließhalteabschnitt 13' auf, auf dem das dritte Führungselement 5' der zweiten Schiebetüre 4' in der dritten Schließposition angeordnet ist, einen zweiten Öffnungshalteabschnitt 15', auf dem das dritte Führungselement 5' der zweiten Schiebetüre 4' in der dritten Offenposition angeordnet ist, und einen zweiten Überführungsabschnitt 14', der den zweiten Schließhalteabschnitt 13' und den zweiten Öffnungshalteabschnitt 15' miteinander verbindet.

Der erste Führungspfad und der zweite Führungspfad der ersten Führungsschiene 11 überlappen sich im Bereich zwischen dem ersten Schließhalteabschnitt 13 und dem zweiten Schließhalteabschnitt 13'. Es versteht sich, dass die sich überlappenden Bereiche integral miteinander ausgestaltet sein können. Mit anderen Worten können das erste Führungselement 5 der ersten Schiebetüre 4 und das dritte Führungselement 5' der zweiten Schiebetüre 4' im Bereich zwischen dem ersten Schließhalteabschnitt 13 und dem zweiten Schließhalteabschnitt 13' auf denselben Schienenabschnitten der ersten Führungsschiene 11 geführt werden.

Die zweite Führungsschiene 12 ist derart ausgestaltet, dass sowohl das mit der ersten Schiebetüre 4 verbundene zweite Führungselement 7 auf einem ersten Führungspfad als auch das mit der zweiten Schiebetüre 4' verbundene vierte Führungselement 7' auf einem zweiten Führungspfad der zweiten Führungsschiene 12 führbar ist.

Das mit der ersten Schiebetüre 4 verbundene zweite Führungselement 7 kann dabei dem ersten Führungspfad der zweiten Führungsschiene 12 zwischen zweiter Schließposition und zweiter Offenposition folgen. Hierzu weist die zweite Führungsschiene 12 einen ersten Schließhalteabschnitt 19 auf, auf dem das zweite Führungselement 7 in der zweiten Schließposition angeordnet ist, einen ersten Öffnungshalteabschnitt 21, auf dem das zweite Führungselement 7 in der zweiten Offenposition angeordnet ist, und einen ersten Überführungsabschnitt 20, der den ersten Schließhalteabschnitt 19 und den ersten Öffnungshalteabschnitt 21 miteinander verbindet.

Der erste Überführungsabschnitt 20 weist einen ersten Teilabschnitt 22, eine zweiten Teilabschnitt 23 und einen Kurvenabschnitt 24 auf. Der erste Teilabschnitt 22 und der zweite Teilabschnitt 23 sind quer zueinander angeordnet. Der erste Teilabschnitt 22 und der zweite Teilabschnitt 23 sind über den Kurvenabschnitt 24 miteinander verbunden.

Das mit der zweiten Schiebetüre 4' verbundene vierte Führungselement 7' kann dem zweiten Führungspfad der zweiten Führungsschiene 12 zwischen vierter Schließposition und vierter Offenposition folgen. Hierzu weist die zweite Führungsschiene 12 einen zweiten Schließhalteabschnitt 19' auf, auf dem das vierte Führungselement 7' in der vierten Schließposition angeordnet ist, einen zweiten Öffnungshalteabschnitt 21', auf dem das vierte Führungselement 7' in der vierten Offenposition angeordnet ist, und einen zweiten Überführungsabschnitt 20', der den zweiten Schließhalteabschnitt 19' und den zweiten Öffnungshalteabschnitt 21' miteinander verbindet. Der zweite Überführungsabschnitt 20' weist einen ersten Teilabschnitt 22', eine zweiten Teilabschnitt 23' und einen Kurvenabschnitt 24' auf. Der erste Teilabschnitt 22' und der zweite Teilabschnitt 23' sind quer zueinander angeordnet. Der erste Teilabschnitt 22' und der zweite Teilabschnitt 23' sind über den Kurvenabschnitt 24' miteinander verbunden.

Wie aus dem Vergleich der Figuren 4 und 7 zu erkennen ist, überlappen sich der erste Führungspfad und der zweite Führungspfad der zweiten Führungsschiene 12 teilweise. Es versteht sich, dass die sich überlappenden Bereiche integral miteinander ausgestaltet sein können. Mit anderen Worten können das zweite Führungselement 7 der ersten Schiebetüre 4 und das vierte Führungselement 7' der zweiten Schiebetüre 4' im überlappenden Bereich auf denselben Schienenabschnitten der zweiten Führungsschiene 12 geführt werden.

Die Führungsanordnung 9 umfasst ein Zentralmodul 18 mit einem ersten Überführungselement 16, das auch als Schlittenelement bezeichnet werden kann. Das erste Überführungselement 16 ist zwischen einer Einzugsstellung, wie in Figur 1 gezeigt, und einer Ausschubstellung, wie beispielweise in Figur 8 gezeigt, verstellbar. Das Zentralmodul 18 weist ein Gehäuse 34 auf, an dem das erste Überführungselement 16 an einer Führung 35, die insbesondere als Linearführung ausgestaltet ist, entlang einer Bewegungsachse L_35 verschiebbar gelagert ist.

In das erste Überführungselement 16 ist ein erster Teilabschnitt der ersten Führungsschiene 11 integriert, nämlich der erste Schließhalteabschnitt 13. Das erste Führungselement 5 ist in der Einzugsstellung des ersten Überführungselements 16 in der ersten Schließposition angeordnet. Das erste Führungselement 5 wird in der Einzugsstellung des ersten Überführungselements 16 auf dem ersten Schließhalteabschnitt 13 der ersten Führungsschiene 11 in der ersten Schließposition gehalten, sodass ein Verschieben des ersten Führungselements 5 in Richtung der ersten Offenposition blockiert ist. Die erste Schiebetüre 4 ist in der Einzugsstellung des ersten Überführungselements 16 so angeordnet, dass das Möbel 2 bzw. der Teil des Möbels 2, der der ersten Schiebetüre 4 zugeordnet ist, verschlossen ist.

In der Ausschubstellung des ersten Überführungselements 16 ist das erste Führungselement 5 derart auf der Führungsanordnung 9 angeordnet, dass es von dem ersten Teilabschnitt der ersten Führungsschiene 11 in Richtung der ersten Offenposition verschiebbar ist. Die erste Schiebetüre 4 ist dabei in der Ausschubstellung des ersten Überführungselements 16 so angeordnet, dass das Möbel 2 bzw. der Teil des Möbels 2, der der ersten Schiebetüre 4 zugeordnet ist, zumindest teilweise zugänglich ist und das erste Führungselement 5 so auf der ersten Führungsschiene 11 verschoben werden kann, dass die erste Schiebetüre 4 vollständig geöffnet wird. In der Ausschubstellung des ersten Überführungselements 16 ist der erste Teilabschnitt der ersten Führungsschiene 11 so angeordnet, dass ein weiterer Teilabschnitt der ersten Führungsschiene 11, nämlich der erste Überführungsabschnitt 14, an den ersten Teilabschnitt anschließt, sodass ein durchgehender Schienenabschnitt der ersten Führungsschiene 11 von den beiden Teilabschnitten gebildet ist. Insofern umfasst das Zentralmodul 18 den ersten Schließhalteabschnitt 13 und einen Teil des ersten Überführungsabschnitts 14 der ersten Führungsschiene 11.

In das erste Überführungselement 16 ist ein erster Teilabschnitt 17 der zweiten Führungsschiene 12 integriert. Der erste Schließhalteabschnitt 13 und der erste Teilabschnitt 17 der zweiten Führungsschiene 12 sind in dem ersten Überführungselement 16 parallel zueinander angeordnet. In der Ausschubstellung des ersten Überführungselements 16 ist der erste Teilabschnitt 17 der zweiten Führungsschiene 12 so angeordnet, dass zwei weitere Teilabschnitte der zweiten Führungsschiene 12 über den ersten Teilabschnitt 17 der zweiten Führungsschiene 12 miteinander verbunden sind, sodass ein durchgehender Schienenabschnitt der zweiten Führungsschiene 12 von den drei Teilabschnitten gebildet ist. Als durchgehender Schienenabschnitt soll dabei verstanden werden, das die Führungsrolle auf dem Schienenabschnitt geführt werden kann, wobei mögliche Trennfugen unschädlich sind. In der Ausschubstellung des ersten Überführungselements 16 ist das zweite Führungselement 7 von der zweiten Schließposition über den ersten Teilabschnitt 17 der zweiten Führungsschiene 12 hin zu der zweiten Offenposition verschiebbar.

Das Zentralmodul 18 weist eine erste Dämpfereinheit 30 zum Dämpfen der Bewegung des ersten Überführungselements 16 von der ersten Offenposition in die erste Schließposition auf. Die erste Dämpfereinheit 30 ist vorliegend als Einrohrdämpfer ausgeführt. Es ist aber auch jede andere Dämpferbauart denkbar, beispielsweise ein Zweirohdämpfer oder ein Rotationsdämpfer. Die erste Dämpfereinheit 30 umfasst einen Zylinder 31 in dem ein Kolben 32 geführt ist. Der Zylinder 31 ist in das Gehäuse 34 des Zentralmoduls 18 integriert. Der Zylinder 31 und der Kolben 32 erstrecken sich entlang einer Längsachse L_30 der ersten Dämpfereinheit 30, die parallel zu der Bewegungsachse L_35 angeordnet ist.

Der Kolben 32 unterteilt den Zylinder 31 in bekannter Weise in zwei variable Kammern und erstreckt sich mit einem Verbindungsabschnitt 33 aus dem Zylinder 31 heraus.

Der Kolben 32 ist über den Verbindungsabschnitt 33 mit dem ersten Überführungselement 16 fest verbunden. Der Kolben 32 folgt somit einer Bewegung des ersten Überführungselements 16. Durch die Bewegung des Kolbens 32 wird das jeweilige Volumen der beiden Kammern der ersten Dämpfereinheit 30 variiert und das enthaltene Fluid, beispielsweise Öl oder Luft, strömt über eine Ventilanordnung von der sich verkleinernden Kammer in die sich vergrößernde Kammer des Zylinders 31. Hierdurch wirkt eine Kraft auf den Kolben 32 ein, die der Bewegung des ersten Überführungselements 16 entgegengerichtet ist und diese dämpft.

Die Dämpfungskraft der ersten Dämpfereinheit 30 wird über somit über das erste Überführungselement 16 auf das erste Führungselement 5 übertragen, wenn dieses in Richtung erster Schließposition bewegt wird. Die Dämpfungskraft wird von dem ersten Führungselement 5 auf die erste Schiebetüre 4 und von dort auf das zweite Führungselement 7 übertragen.

Das Zentralmodul 18 weist ein zweites Überführungselement 16' auf, das zwischen einer Einzugsstellung und einer Ausschubstellung verstellbar ist. Das mit der zweiten Schiebetüre 4' verbundene dritte Führungselement 5' ist in der Einzugsstellung des zweiten Überführungselements 16' in der dritten Schließposition angeordnet und in der Ausschubstellung des zweiten Überführungselements 16' auf der Führungsanordnung 9 in Richtung einer dritten Offenposition verschiebbar. Das Zentralmodul 18, ist vorliegend bezüglich einer Symmetrieachse E_sym_9 spiegelsymmetrisch ausgestaltet. Somit ist auch das zweite Überführungselement 16' spiegelbildlich zu dem ersten Überführungselement 16 ausgestaltet. Sich gleichende Elemente werden daher mit gleichen Bezugszeichen zusammen mit einem Hochstrich gekennzeichnet. Für die sich gleichen Elemente gilt das zuvor im Kontext des ersten Überführungselements 16 Gesagte für das zweite des Überführungselements 16' analog.

In das zweite Überführungselement 16' ist ein zweiter Teilabschnitt der ersten Führungsschiene 11 integriert, nämlich der zweite Schließhalteabschnitt 13'. Das dritte Führungselement 5' der zweiten Schiebetüre 4' ist in der Einzugsstellung des zweiten Überführungselements 16' in der dritten Schließposition angeordnet. Das dritte Führungselement 5' wird in der Einzugsstellung des zweiten Überführungselements 16' auf dem zweiten Schließhalteabschnitt 13' der ersten Führungsschiene 11 in der dritten Schließposition gehalten, sodass ein Verschieben des dritten Führungselements 5' in Richtung der dritten Offenposition blockiert ist. Die zweite Schiebetüre 4' ist in der Einzugsstellung des zweiten Überführungselements 16' so angeordnet, dass das Möbel 2 bzw. der Teil des Möbels 2, der der zweiten Schiebetüre 4' zugeordnet ist, verschlossen ist.

In der Ausschubstellung des zweiten Überführungselements 16' ist das dritte Führungselement 5' der zweiten Schiebetüre 4' derart auf der Führungsanordnung 9 angeordnet, dass es von dem zweiten Schließhalteabschnitt 13' der ersten Führungsschiene 11 in Richtung der zweiten Offenposition verschiebbar ist. Die zweite Schiebetüre 4' ist dabei in der Ausschubstellung des zweiten Überführungselements 16' so angeordnet, dass das Möbel 2 bzw. der Teil des Möbels 2, der der zweiten Schiebetüre 4' zugeordnet ist, zumindest teilweise zugänglich ist und das dritte Führungselement 5' so auf der ersten Führungsschiene 11 verschoben werden kann, dass die zweite Schiebetüre 4' vollständig geöffnet wird. In der Ausschubstellung des zweiten Überführungselements 16' ist der zweite Teilabschnitt der ersten Führungsschiene 11 so angeordnet, dass ein weiterer Teilabschnitt der ersten Führungsschiene 11, nämlich der zweite Überführungsabschnitt 14', an den zweiten Teilabschnitt anschließt, sodass ein durchgehender Schienenabschnitt der ersten Führungsschiene 11 von den beiden Teilabschnitten gebildet ist. Insofern umfasst das Zentralmodul 18 den zweiten Schließhalteabschnitt 13' und einen Teil des zweiten Überführungsabschnitts 14' der ersten Führungsschiene 11.

In das zweite Überführungselement 16' ist ein zweiter Teilabschnitt 17' der zweiten Führungsschiene 12 integriert. Der zweite Schließhalteabschnitt 13' und der zweite Teilabschnitt 17' der zweiten Führungsschiene 12 sind in dem zweiten Überführungselement 16' parallel zueinander angeordnet. In der Ausschubstellung des zweiten Überführungselements 16' ist der zweite Teilabschnitt 17' der zweiten Führungsschiene 12 so angeordnet, dass zwei weitere Teilabschnitte der zweiten Führungsschiene 12 über den zweiten Teilabschnitt 17' der zweiten Führungsschiene 12 miteinander verbunden sind, sodass ein durchgehender Schienenabschnitt der zweiten Führungsschiene 12 von den drei Teilabschnitten gebildet ist. In der Ausschubstellung des zweiten Überführungselements 16' ist das vierte Führungselement 7' der zweiten Schiebetüre 4' von der vierten Schließposition über den zweiten Teilabschnitt 17' der zweiten Führungsschiene 12 hin zu der vierten Offenposition verschiebbar.

Das Zentralmodul 18 weist eine zweite Dämpfereinheit 30' zum Dämpfen der Bewegung des dritten Führungselements 5' von der dritten Offenposition in die dritte Schließposition auf. Die zweite Dämpfereinheit 30' ist analog zu der ersten Dämpfereinheit 30 ausgestaltet. Die zweite Dämpfereinheit 30' umfasst somit einen Zylinder in dem ein Kolben geführt ist. Der Zylinder ist in das Gehäuse 34 des Zentralmoduls 18 integriert. Der Zylinder und der Kolben erstrecken sich entlang einer Längsachse der Dämpfereinheit 30', die parallel zu einer Bewegungsachse des zweiten Überführungselements 16' angeordnet ist. Der Kolben unterteilt den Zylinder in bekannter Weise in zwei variable Kammern und erstreckt sich mit einem Verbindungsabschnitt aus dem Zylinder heraus. Der Kolben ist über den Verbindungsabschnitt mit dem zweiten Überführungselement 16' verbunden. Der Kolben folgt somit einer Bewegung des zweiten Überführungselements 16'. Durch die Bewegung des Kolbens wird das jeweilige Volumen der beiden Kammern des Zylinders variiert und das enthalten Fluid, beispielsweise Öl oder Luft, strömt über eine Ventilanordnung von der sich verkleinernden Kammer in die sich vergrößernde Kammer des Zylinders. Hierdurch wirkt eine Kraft auf den Kolben ein, die der Bewegung des zweiten Überführungselements 16' entgegengerichtet ist und diese dämpft.

Die Dämpfungskraft der zweiten Dämpfereinheit 30' wird über somit über das zweite Überführungselement 16' auf das dritte Führungselement 5' übertragen, wenn dieses in Richtung dritter Schließposition bewegt wird. Die Dämpfungskraft wird von dem dritten Führungselement 5' auf die zweite Schiebetüre 4' und von dort auf das vierte Führungselement 7' übertragen.

Die Führungsanordnung 9 umfasst ein erstes Endmodul 25 und ein zweites Endmodul 25', die die Führungsanordnung 9 jeweils endseitig begrenzen. Mit anderen Worten erstreckt sich die Führungsanordnung 9 von einem ersten Endabschnitt 28, der von dem ersten Endmodul 25 gebildet ist, hin zu einem zweiten Endabschnitt 28', der von dem zweiten Endmodul 25' gebildet ist. Der erste Endabschnitt 28 und der zweite Endabschnitt 28' sind über einen Mittenabschnitt 29 verbunden, der zumindest teilweise von dem Zentralmodul 18 gebildet wird.

Das erste Endmodul 25 umfasst den ersten Schließhalteabschnitt 19 und einen Teil des ersten Überführungsabschnitts 20 der zweiten Führungsschiene 12. Das erste Endmodul 25 umfasst insbesondere den ersten Teilabschnitt 22 und den Kurvenabschnitt 24 des ersten Überführungsabschnitts 20 der zweiten Führungsschiene 12. Das erste Endmodul 25 weist somit die Funktion auf, einen Abstand quer zu der Längserstreckung des Schiebetürenbeschlags 1 zwischen der zweiten Schließposition und der zweiten Offenposition zu überbrücken. Das erste Endmodul 25 umfasst zudem den zweiten Öffnungshalteabschnitt 15' und einen Teil des zweiten Überführungsabschnitts 14' der ersten Führungsschiene 11.

Das erste Endmodul 25 umfasst eine zweite Dämpferanordnung 27, die ausgestaltet ist, die Bewegung des dritten Führungselements 5' der zweite Schiebetüre 4' in Richtung der dritten Offenposition zumindest in einem letzten Teilabschnitt der Bewegung zu dämpfen. Wenn das dritte Führungselement 5' der zweiten Schiebetüre 4' mit der zweiten Dämpferanordnung 27 in Kontakt kommt, zieht die zweite Dämpferanordnung 27 das dritte Führungselement 5' der zweiten Schiebetüre 4' in Richtung der dritten Offenposition ein. Das erste Endmodul 25 weist somit die Funktion auf, die Bewegung der zweiten Schiebetüre 4' und/oder des dritten Führungselementes 5' in Richtung der dritten Offenposition zu dämpfen und die zweite Schiebetüre 4'und/oder das dritte Führungselement 5' in die dritte Offenposition einzuziehen. Insofern kann die zweite Dämpferanordnung 27 auch als Einzugs-Dämpfereinheit bezeichnet werden. Das erste Endmodul 25 umfasst ein Gehäuse 36 in dem die zweite Dämpferanordnung 27 aufgenommen und geführt ist.

Das zweite Endmodul 25' umfasst den ersten Öffnungshalteabschnitt 15 und einen Teil des ersten Überführungsabschnitts 14 der ersten Führungsschiene 11. Das zweite Endmodul 25' umfasst zudem den zweiten Schließhalteabschnitt 19' und einen Teil des zweiten Überführungsabschnitts 20' der zweiten Führungsschiene 12. Das zweite Endmodul 25' umfasst insbesondere den ersten Teilabschnitt 22' und den Kurvenabschnitt 24' des zweiten Überführungsabschnitts 20' der zweiten Führungsschiene 12. Das zweite Endmodul 25' weist somit die Funktion auf, einen Abstand quer zu der Längserstreckung des Schiebetürenbeschlags 1 zwischen der vierten Schließposition und der vierten Offenposition zu überbrücken.

Das zweite Endmodul 25' umfasst eine erste Dämpferanordnung 27', die ausgestaltet ist, die Bewegung des ersten Führungselements 5 der ersten Schiebetüre 4 in Richtung der ersten Offenposition zumindest in einem letzten Teilabschnitt der Bewegung zu dämpfen. Wenn das erste Führungselement 5 der ersten Schiebetüre 4 mit der ersten Dämpferanordnung 27' in Kontakt kommt, zieht die erste Dämpferanordnung 27' das erste Führungselement 5 der ersten Schiebetüre 4 in Richtung der ersten Offenposition ein. Das zweite Endmodul 25' weist somit die Funktion auf, die Bewegung der ersten Schiebetüre 4 und/oder des ersten Führungselementes 5 in Richtung der ersten Offenposition zu dämpfen und die erste Schiebetüre 4 und/oder das erste Führungselement 5 in die Offenposition einzuziehen. Insofern kann die zweite Dämpferanordnung 27 auch als Einzugs-Dämpfereinheit bezeichnet werden. Das zweite Endmodul 25' umfasst ein Gehäuse 36' in dem die erste Dämpferanordnung 27' aufgenommen und geführt ist.

Das erste Endmodul 25 ist über ein erstes Zwischenmodul 26 mit dem Zentralmodul 18 verbunden. Das erste Zwischenmodul 26 ist dabei auf einer Seite lösbar mit dem Zentralmodul 18 und auf der gegenüberliegenden Seite mit dem ersten Endmodul 25 verbunden. Das erste Zwischenmodul 26 umfasst einen Teil des zweiten Überführungsabschnitts 14' der ersten Führungsschiene 11 und den zweiten Teilabschnitt 23 des ersten Überführungsabschnitts 20 der zweiten Führungsschiene 12. Die erste Führungsschiene 11 und die zweite Führungsschiene 12 sind im ersten Zwischenmodul 26 parallel zueinander angeordnet.

Das zweite Endmodul 25' ist über ein zweites Zwischenmodul 26' mit dem Zentralmodul 18 verbunden. Das zweite Zwischenmodul 26' ist dabei auf einer Seite lösbar mit dem Zentralmodul 18 und auf der gegenüberliegenden Seite mit dem zweiten Endmodul 25' verbunden. Das zweite Zwischenmodul 26' umfasst einen Teil des ersten Überführungsabschnitts 14 der ersten Führungsschiene 11 und den zweiten Teilabschnitt 23' des zweiten Überführungsabschnitts 20' der zweiten Führungsschiene 12. Die erste Führungsschiene 11 und die zweite Führungsschiene 12 sind im zweiten Zwischenmodul 26' parallel zueinander angeordnet.

### Bezugszeichenliste

- 1: Schiebetürenbeschlag
- 2: Möbel
- 3: Korpus
- 4: Schiebetüre
- 5: Führungselement
- 6: Tragelement
- 7: Führungselement
- 8: Tragelement
- 9: Führungsanordnung
- 10: Schienenanordnung
- 11: erste Führungsschiene
- 12: zweite Führungsschiene
- 13: Schließhalteabschnitt
- 14: Überführungsabschnitt
- 15: Öffnungshalteabschnitt
- 16: Überführungselement
- 17: Teilabschnitt der zweiten Führungsschiene
- 18: Zentralmodul
- 19: Schließhalteabschnitt
- 20: Überführungsabschnitt
- 21: Öffnungshalteabschnitt
- 22: Teilabschnitt
- 23: Teilabschnitt
- 24: Kurvenabschnitt
- 25: Endmodul
- 26: Zwischenmodul
- 27: Dämpferanordnung
- 28: Endabschnitt
- 29: Mittenabschnitt
- 30: Dämpfereinheit
- 31: Zylinder
- 32: Kolben
- 33: Verbindungsabschnitt
- 34: Gehäuse
- 35: Führung
- 36: Gehäuse
- E: Ebene
- L: Längsachse

## Patentansprüche

1. Schiebetürenbeschlag (1) zum Führen einer ersten Schiebetüre (4), umfassend:
ein erstes Führungselement (5) und ein zweites Führungselement (7), die jeweils mit der ersten Schiebetüre (4) verbindbar sind,
eine Führungsanordnung (9), die einen ersten Endabschnitt (28) und einen zweiten Endabschnitt (28') aufweist, die über einen Mittenabschnitt (29) miteinander verbunden sind, und über die das erste Führungselement (5) von einer ersten Schließposition in eine erste Offenposition führbar ist, und über die das zweite Führungselement (7) von einer zweiten Schließposition in eine zweite Offenposition führbar ist,
wobei die erste Schließposition des ersten Führungselementes (5) im Bereich des Mittenabschnitts (29) angeordnet ist und die zweite Schließposition des zweiten Führungselementes (7) im Bereich des ersten Endabschnitts (28) angeordnet ist,
und eine erste Dämpfereinheit (30) zum Dämpfen einer Bewegung des ersten Führungselements (5) von der ersten Offenposition in die erste Schließposition, wobei eine Dämpfungskraft der ersten Dämpfereinheit (30) über das erste Führungselement (5) auf das zweite Führungselement (7) übertragbar ist,
wobei die Führungsanordnung (9) eine Schienenanordnung (10) mit einer ersten Führungsschiene (11) sowie ein Zentralmodul (18) und ein erstes Endmodul (25) aufweist, wobei das Zentralmodul (18) den Mittenabschnitt (29) der Führungsanordnung (9) und das erste Endmodul (25) den ersten Endabschnitt (28) der Führungsanordnung (9) bildet, und
wobei das Zentralmodul (18) die erste Dämpfereinheit (30) umfasst,
wobei das Zentralmodul (18) ein erstes Überführungselement (16) umfasst,
das zwischen einer Einzugsstellung und einer Ausschubstellung verstellbar ist, wobei das erste Führungselement (5) in der Einzugsstellung des ersten Überführungselements (16) in der ersten Schließposition gehalten ist und in der Ausschubstellung des ersten Überführungselements (16) auf der Führungsanordnung (9) in Richtung der ersten Offenposition verschiebbar angeordnet ist, und dass die erste Dämpfereinheit (30) mit dem ersten Überführungselement (16) verbunden ist
**dadurch gekennzeichnet,**
**dass** die erste Führungsschiene (11) einen ersten Schließhalteabschnitt (13), auf dem das erste Führungselement (5) in der ersten Schließposition angeordnet ist, einen ersten Öffnungshalteabschnitt (15), auf dem das erste Führungselement (5) in der ersten Offenposition angeordnet ist, und einen ersten Überführungsabschnitt (14), der den ersten Schließhalteabschnitt (13) und den ersten Öffnungshalteabschnitt (15) miteinander verbindet, aufweist und dass in das Überführungselement (16) der erste Schließhalteabschnitt (13) als erster Teilabschnitt der ersten Führungsschiene (11) integriert ist.

2. Schiebetürenbeschlag nach Anspruch 1,
**dadurch gekennzeichnet,**
**dass** das erste Führungselement (5) in der Einzugsstellung des ersten Überführungselements (16) in der ersten Schließposition auf dem ersten Schließhalteabschnitt (13) der ersten Führungsschiene (11) angeordnet ist.

3. Schiebetürenbeschlag nach Anspruch 1 oder 2,
**dadurch gekennzeichnet,**
**dass** die Schienenanordnung (10) eine zweite Führungsschiene (12) aufweist und dass in das erste Überführungselement (16) ein erster Teilabschnitt (17) der zweiten Führungsschiene (12) integriert ist.

4. Schiebetürenbeschlag nach Anspruch 3,
**dadurch gekennzeichnet,**
**dass** der erste Schließhalteabschnitt (13) und der erste Teilabschnitt (17) der zweiten Führungsschiene (12) in dem ersten Überführungselement (16) parallel zueinander angeordnet sind.

5. Schiebetürenbeschlag nach einem der Ansprüche 1 bis 4,
**dadurch gekennzeichnet,**
**dass** das Zentralmodul (18) ein Gehäuse (34) umfasst, wobei das erste Überführungselement (16) in oder an dem Gehäuse (34) geführt ist und/oder die erste Dämpfereinheit (30) zumindest teilweise in das Gehäuse (34) integriert ist.

6. Schiebetürenbeschlag nach einem der Ansprüche 1 bis 5,
**dadurch gekennzeichnet,**
**dass** der Schiebetürenbeschlag (1) ein drittes Führungselement (5') und ein viertes Führungselement (7') umfasst, die jeweils mit einer zweiten Schiebetüre (4') verbindbar sind, wobei die Führungsanordnung (9) derart ausgestaltet ist, dass das dritte Führungselement (5') von einer dritten Schließposition in eine dritte Offenposition führbar ist und das vierte Führungselement (7') von einer vierten Schließposition in eine vierte Offenposition führbar ist, und dass die dritte Schließposition des dritten Führungselementes (5') im Bereich des Mittenabschnitts (29) angeordnet ist und die vierte Schließposition des vierten Führungselementes (7') im Bereich des zweiten Endabschnitts (28') angeordnet ist.

7. Schiebetürenbeschlag nach Anspruch 6,
**dadurch gekennzeichnet,**
**dass** die Führungsanordnung (9) ein zweites Endmodul (25') aufweist, wobei das zweite Endmodul (25') den zweiten Endabschnitt (28') der Führungsanordnung (9) bildet, und dass das Zentralmodul (18) ein zweites Überführungselement (16') umfasst, das zwischen einer Einzugsstellung und einer Ausschubstellung verstellbar ist, wobei das dritte Führungselement (5') in der Einzugsstellung des zweiten Überführungselements (16') in der dritten Schließposition gehalten ist und in der Ausschubstellung des zweiten Überführungselements (16') auf der Führungsanordnung (9) in Richtung der dritten Offenposition verschiebbar angeordnet ist, und dass die zweite Dämpfereinheit (30') mit dem zweiten Überführungselement (16') verbunden ist.

8. Schiebetürenbeschlag nach einem der Ansprüche 6 oder 7,
**gekennzeichnet durch**
eine zweite Dämpfereinheit (30') zum Dämpfen einer Bewegung des dritten Führungselements (5') von der dritten Offenposition in die dritte Schließposition, wobei eine Dämpfungskraft der zweiten Dämpfereinheit (30') über das dritte Führungselement (5') auf das vierte Führungselement (7') übertragbar ist.

9. Schiebetürenbeschlag nach Anspruch 5 und 8,
**dadurch gekennzeichnet,**
**dass** das zweite Überführungselement (16') in oder an dem Gehäuse (34) des Zentralmoduls (18) geführt ist und/oder
**dass** die zweite Dämpfereinheit (30') zumindest teilweise in das Gehäuse (34) des Zentralmoduls (18) integriert ist.

10. Schiebetürenbeschlag nach einem der Ansprüche 1 bis 9,
**dadurch gekennzeichnet,**
**dass** die erste Dämpfereinheit (30) als ein hydraulischer Dämpfer, ein pneumatischer Dämpfer oder ein Reibungsdämpfer, insbesondere als ein Teleskopdämpfer, ausgestaltet ist.

11. Schiebetürenbeschlag nach einem der Ansprüche 7 bis 10,
**dadurch gekennzeichnet,**
**dass** das zweite Endmodul (25') ein Gehäuse (36') umfasst, das einen Bahnabschnitt (15) der Führungsanordnung (9) aufweist, auf dem das erste Führungselement (5) in der ersten Offenposition angeordnet ist, wobei in dem Gehäuse (36') eine erste Dämpferanordnung (27') zum Dämpfen einer Bewegung des ersten Führungselements (5) von der ersten Schließposition in die erste Offenposition integriert ist, und eine Dämpfungskraft der ersten Dämpferanordnung (27') über das erste Führungselement (5) auf das zweite Führungselement (7) übertragbar ist.

12. Schiebetürenbeschlag nach einem der Ansprüche 1 bis 11,
**dadurch gekennzeichnet,**
**dass** das erste Endmodul (25) ein Gehäuse (36) umfasst, das einen Bahnabschnitt (15') der Führungsanordnung (9) aufweist, auf dem das dritte Führungselement (5') in der dritten Offenposition angeordnet ist, wobei in dem Gehäuse (36) eine zweite Dämpferanordnung (27) zum Dämpfen einer Bewegung des dritten Führungselements (5') von der dritten Schließposition in die dritte Offenposition integriert ist, und eine Dämpfungskraft der zweiten Dämpferanordnung (27) über das dritte Führungselement (5') auf das vierte Führungselement (7') übertragbar ist.

13. Schiebetürenbeschlag nach Anspruch 11 oder 12,
**dadurch gekennzeichnet,**
**dass** die erste Dämpferanordnung (27') und/oder die zweite Dämpferanordnung (27) als ein Einzugs-Dämpfereinheit ausgestaltet ist.

14. Möbel (2) umfassend:
einen Korpus (3) und
eine erste Schiebetüre (4) und eine zweite Schiebetüre (4'),
**gekennzeichnet durch**
einen Schiebetürenbeschlag (1) nach einem der Ansprüche 1 bis 13, der mit dem Korpus (3) verbunden ist,
wobei das erste Führungselement (5) und das zweite Führungselement (7) jeweils mit der ersten Schiebetüre (4) verbunden sind.

## Claims

1. A sliding door fitting (1) for guiding a first sliding door (4), comprising:
a first guide element (5) and a second guide element (7) which can each be connected to the first sliding door (4),
a guide arrangement (9) which has a first end portion (28) and a second end portion (28') which are connected to one another via a center portion (29), and via which the first guide element (5) can be guided from a first closed position into a first open position, and via which the second guide element (7) can be guided from a second closed position into a second open position,
wherein the first closed position of the first guide element (5) is arranged in the region of the center portion (29), and the second closed position of the second guide element (7) is arranged in the region of the first end portion (28),
and a first damper unit (30) for damping a movement of the first guide element (5) from the first open position into the first closed position,
wherein a damping force of the first damper unit (30) can be transmitted to the second guide element (7) via the first guide element (5),
wherein the guide arrangement (9) comprises a rail arrangement (10) with a first guide rail (11), and a central module (18) and a first end module (25),
wherein the central module (18) forms the center portion (29) of the guide arrangement (9), and the first end module (25) forms the first end portion (28) of the guide arrangement (9), and
wherein the central module (18) comprises the first damper unit (30),
wherein the central module (18) comprises a first transfer element (16) which can be adjusted between a moved-in position and an extended position, wherein, in the moved-in position of the first transfer element (16),
the first guide element (5) is held in the first closed position and, in the extended position of the first transfer element (16), is arranged such that it can be displaced on the guide arrangement (9) in the direction of the first open position, and wherein the first damper unit (30) is connected to the first transfer element (16),
**characterized**
**in that** the first guide rail (11) has a first closure-maintaining portion (13), on which the first guide element (5) is arranged in the first closed position, a first opening-maintaining portion (15), on which the first guide element (5) is arranged in the first open position, and a first transfer portion (14) which connects the first closure-maintaining portion (13) and the first opening-maintaining portion (15) to one another, and in that the first closure-maintaining portion (13) is integrated into the transfer element (16) as a first part portion of the first guide rail (11).

2. The sliding door fitting as claimed in claim 1,
**characterized**
**in that**, in the moved-in position of the first transfer element (16), the first guide element (5) is arranged on the first closure-maintaining portion (13) of the first guide rail (11) in the first closed position.

3. The sliding door fitting as claimed in claim 1 or 2,
**characterized**
**in that** the rail arrangement (10) comprises a second guide rail (12) and in that a first part portion (17) of the second guide rail (12) is integrated into the first transfer element (16).

4. The sliding door fitting as claimed in claim 3,
**characterized**
**in that** the first closure-maintaining portion (13) and the first part portion (17) of the second guide rail (12) are arranged parallel to one another in the first transfer element (16).

5. The sliding door fitting as claimed in one of claims 1 to 4, **characterized**
**in that** the central module (18) comprises a housing (34), wherein the first transfer element (16) is guided in or on the housing (34), and/or the first damper unit (30) is integrated at least partially into the housing (34).

6. The sliding door fitting as claimed in one of claims 1 to 5, **characterized**
**in that** the sliding door fitting (1) comprises a third guide element (5') and a fourth guide element (7') which can each be connected to a second sliding door (4'), wherein the guide arrangement (9) is configured in such a way that the third guide element (5') can be guided from a third closed position into a third open position, and the fourth guide element (7') can be guided from a fourth closed position into a fourth open position, and
**in that** the third closed position of the third guide element (5') is arranged in the region of the center portion (29), and the fourth closed position of the fourth guide element (7') is arranged in the region of the second end portion (28').

7. The sliding door fitting as claimed in claim 6,
**characterized**
**in that** the guide arrangement (9) has a second end module (25'), wherein the second end module (25') forms the second end portion (28') of the guide arrangement (9), and in that the central module (18) comprises a second transfer element (16') which can be adjusted between a moved-in position and an extended position, wherein, in the moved-in position of the second transfer element (16'), the third guide element (5') is held in the third closed position and, in the extended position of the second transfer element (16'), is arranged such that it can be displaced on the guide arrangement (9) in the direction of the third open position, and in that the second damper unit (30') is connected to the second transfer element (16').

8. The sliding door fitting as claimed in either of claims 6 or 7, **characterized by**
a second damper unit (30') for damping a movement of the third guide element (5') from the third open position into the third closed position, wherein a damping force of the second damper unit (30') can be transmitted to the fourth guide element (7') via the third guide element (5').

9. The sliding door fitting as claimed in claim 5 and 8,
**characterized**
**in that** the second transfer element (16') is guided in or on the housing (34) of the central module (18), and/or
**in that** the second damper unit (30') is integrated at least partially into the housing (34) of the central module (18).

10. The sliding door fitting as claimed in one of claims 1 to 9, **characterized**
**in that** the first damper unit (30) is configured as a hydraulic damper, a pneumatic damper or a frictional damper, in particular as a telescopic damper.

11. The sliding door fitting as claimed in one of claims 7 to 10, **characterized**
**in that** the second end module (25') comprises a housing (36') which has a track portion (15) of the guide arrangement (9), on which the first guide element (5) is arranged in the first open position, wherein a first damper arrangement (27') for damping a movement of the first guide element (5) from the first closed position into the first open position is integrated into the housing (36'), and a damping force of the first damper arrangement (27') can be transmitted to the second guide element (7) via the first guide element (5).

12. The sliding door fitting as claimed in one of claims 1 to 11, **characterized**
**in that** the first end module (25) comprises a housing (36) which has a track portion (15') of the guide arrangement (9), on which the third guide element (5') is arranged in the third open position, wherein a second damper arrangement (27) for damping a movement of the third guide element (5') from the third closed position into the third open position is integrated into the housing (36), and a damping force of the second damper arrangement (27) can be transmitted to the fourth guide element (7') via the third guide element (5').

13. The sliding door fitting as claimed in claim 11 or 12,
**characterized**
**in that** the first damper arrangement (27') and/or the second damper arrangement (27) are/is configured as a moving-in damper unit.

14. A furniture item (2) comprising:
a body (3), and
a first sliding door (4) and a second sliding door (4'),
**characterized by**
a sliding door fitting (1) as claimed in one of claims 1 to 13 which is connected to the body (3),
wherein the first guide element (5) and the second guide element (7) are each connected to the first sliding door (4).

## Revendications

1. Ferrure pour porte coulissante (1) pour guider une première porte coulissante (4), comprenant :
un premier élément de guidage (5) et un deuxième élément de guidage (7), qui sont chacun connectables à la première porte coulissante (4),
un agencement de guidage (9), qui présente une première section d'extrémité (28) et une deuxième section d'extrémité (28'), lesquelles sont connectées l'une à l'autre via une section centrale (29), et sur lequel le premier élément de guidage (5) peut être guidé d'une première position fermée vers une première position ouverte, et sur lequel le deuxième élément de guidage (7) peut être guidé d'une deuxième position fermée vers une deuxième position ouverte,
la première position fermée du premier élément de guidage (5) étant disposée dans la zone de la section centrale (29) et la deuxième position fermée du deuxième élément de guidage (7) étant disposée dans la zone de la première section d'extrémité (28),
et une première unité d'amortissement (30) pour amortir un mouvement du premier élément de guidage (5) de la première position ouverte vers la première position fermée, une force d'amortissement de la première unité d'amortissement (30) pouvant être transmise via le premier élément de guidage (5) au deuxième élément de guidage (7),
l'agencement de guidage (9) comprenant un agencement de rail (10) avec un premier rail de guidage (11) ainsi qu'un module central (18) et un premier module d'extrémité (25), le module central (18) formant la section centrale (29) de l'agencement de guidage (9) et le premier module d'extrémité (25) formant la première section d'extrémité (28) de l'agencement de guidage (9), et
le module central (18) comprenant la première unité d'amortissement (30),
le module central (18) comprenant un premier élément de transfert (16), qui est réglable entre une position d'entrée et une position de sortie, le premier élément de guidage (5) étant maintenu dans la position d'entrée du premier élément de transfert (16) dans la première position fermée et dans la position de sortie du premier élément de transfert (16) disposé de manière déplaçable sur l'agencement de guidage (9) en direction de la première position ouverte, et que la première unité d'amortissement (30) est connectée au premier élément de transfert (16)
**caractérisé en ce que** le premier rail de guidage (11) présente une première section de maintien en position fermée (13), sur laquelle le premier élément de guidage (5) est disposé dans la première position fermée, une première section de maintien en position ouverte (15), sur laquelle le premier élément de guidage (5) est disposé dans la première position ouverte, et une première section de transfert (14), qui connecte la première section de maintien en position fermée (13) et la première section de maintien en position ouverte (15), et que dans l'élément de transfert (16) la première section de maintien en position fermée (13) est intégrée comme première section partielle du premier rail de guidage (11).

2. Ferrure pour porte coulissante selon la revendication 1, **caractérisé en ce que** le premier élément de guidage (5) est disposé dans la position d'entrée du premier élément de transfert (16) dans la première position fermée sur la première section de maintien en position fermée (13) du premier rail de guidage (11).

3. Ferrure pour porte coulissante selon la revendication 1 ou 2, **caractérisé en ce que** l'agencement de rail (10) présente un deuxième rail de guidage (12) et que dans le premier élément de transfert (16) une première section partielle (17) du deuxième rail de guidage (12) est intégrée.

4. Ferrure pour porte coulissante selon la revendication 3, **caractérisé en ce que** la première section de maintien en position fermée (13) et la première section partielle (17) du deuxième rail de guidage (12) sont disposées parallèlement l'une à l'autre dans le premier élément de transfert (16).

5. Ferrure pour porte coulissante selon l'une des revendications 1 à 4, **caractérisé en ce que** le module central (18) comprend un boîtier (34), le premier élément de transfert (16) étant guidé dans ou sur le boîtier (34) et/ou la première unité d'amortissement (30) étant au moins partiellement intégrée dans le boîtier (34).

6. Ferrure pour porte coulissante selon l'une des revendications 1 à 5, **caractérisé en ce que** la ferrure pour porte coulissante (1) comprend un troisième élément de guidage (5') et un quatrième élément de guidage (7'), qui sont chacun connectables à une deuxième porte coulissante (4'), l'agencement de guidage (9) étant conçu de telle sorte que le troisième élément de guidage (5') peut être guidé d'une troisième position fermée vers une troisième position ouverte et le quatrième élément de guidage (7') peut être guidé d'une quatrième position fermée vers une quatrième position ouverte, et la troisième position fermée du troisième élément de guidage (5') étant disposée dans la zone de la section centrale (29) et la quatrième position fermée du quatrième élément de guidage (7') étant disposée dans la zone de la deuxième section d'extrémité (28').

7. Ferrure pour porte coulissante selon la revendication 6, **caractérisé en ce que** l'agencement de guidage (9) présente un deuxième module d'extrémité (25'), le deuxième module d'extrémité (25') formant la deuxième section d'extrémité (28') de l'agencement de guidage (9), et que le module central (18) comprend un deuxième élément de transfert (16'), qui est réglable entre une position d'entrée et une position de sortie, le troisième élément de guidage (5') étant maintenu dans la position d'entrée du deuxième élément de transfert (16') dans la troisième position fermée et dans la position de sortie du deuxième élément de transfert (16') disposé de manière déplaçable sur l'agencement de guidage (9) en direction de la troisième position ouverte, et que la deuxième unité d'amortissement (30') est connectée au deuxième élément de transfert (16').

8. Ferrure pour porte coulissante selon l'une des revendications 6 ou 7, **caractérisé par** une deuxième unité d'amortissement (30') pour amortir un mouvement du troisième élément de guidage (5') de la troisième position ouverte vers la troisième position fermée, une force d'amortissement de la deuxième unité d'amortissement (30') pouvant être transmise via le troisième élément de guidage (5') au quatrième élément de guidage (7').

9. Ferrure pour porte coulissante selon la revendication 5 et 8, **caractérisé en ce que** le deuxième élément de transfert (16') est guidé dans ou sur le boîtier (34) du module central (18) et/ou la deuxième unité d'amortissement (30') est au moins partiellement intégrée dans le boîtier (34) du module central (18).

10. Ferrure pour porte coulissante selon l'une des revendications 1 à 9, **caractérisé en ce que** la première unité d'amortissement (30) est conçue comme un amortisseur hydraulique, un amortisseur pneumatique ou un amortisseur à friction, en particulier comme un amortisseur télescopique.

11. Ferrure pour porte coulissante selon l'une des revendications 7 à 10, **caractérisé en ce que** le deuxième module d'extrémité (25') comprend un boîtier (36') qui présente une section de voie (15) de l'agencement de guidage (9), sur laquelle le premier élément de guidage (5) est disposé dans la première position ouverte, dans le boîtier (36') un premier agencement d'amortisseur (27') pour amortir un mouvement du premier élément de guidage (5) de la première position fermée vers la première position ouverte étant intégré, et une force d'amortissement du premier agencement d'amortisseur (27') pouvant être transmise via le premier élément de guidage (5) au deuxième élément de guidage (7).

12. Ferrure pour porte coulissante selon l'une des revendications 1 à 11, **caractérisé en ce que** le premier module d'extrémité (25) comprend un boîtier (36) qui présente une section de voie (15') de l'agencement de guidage (9), sur laquelle le troisième élément de guidage (5') est disposé dans la troisième position ouverte, dans le boîtier (36) un deuxième agencement d'amortisseur (27) pour amortir un mouvement du troisième élément de guidage (5') de la troisième position fermée vers la troisième position ouverte étant intégré, et une force d'amortissement du deuxième agencement d'amortisseur (27) pouvant être transmise via le troisième élément de guidage (5') au quatrième élément de guidage (7').

13. Ferrure pour porte coulissante selon la revendication 11 ou 12, **caractérisé en ce que** le premier agencement d'amortisseur (27') et/ou le deuxième agencement d'amortisseur (27) sont conçus comme une unité d'amortissement d'entrée.

14. Meuble (2) comprenant :
un caisson (3) et
une première porte coulissante (4) et une deuxième porte coulissante (4'),
**caractérisé par** une ferrure pour porte coulissante (1) selon l'une des revendications 1 à 13, qui est connectée au caisson (3), le premier élément de guidage (5) et le deuxième élément de guidage (7) étant chacun connectés à la première porte coulissante (4).
